# FASCICULE DE BREVET EUROPEEN

(11) **EP 4 093 617 B1**
(45) Date de publication et mention de la délivrance du brevet: **04.09.2024**
(21) Numéro de dépôt: 21824067.9
(22) Date de dépôt: 07.12.2021
(51) Int. Cl.: B44D 3/02

(54) **PALETTE HUMIDE POUR PEINTURE À L'EAU**
FEUCHTE PALETTE FÜR FARBE AUF WASSERBASIS
WET PALETTE FOR WATER-BASED PAINT

(30) Priorité: 17.02.2021 CH 1552021
(43) Date de publication de la demande: 30.11.2022
(73) Titulaire: Redgrass SA, 1025 St-Sulpice (CH)
(72) Inventeur: MASSAD, Fabrice, 1025 St-Sulpice (CH); MASSAD, Vivien, 1028 Préverenges (FR)
(74) Mandataire: ABREMA SA
(86) Numéro de dépôt international: PCT/IB2021/061397
(87) Numéro de publication internationale: WO 2022/175740

(56) Documents cités:
- CN-U- 202 106 787
- CN-U- 206 012 194
- JP-A- 2019 026 978
- US-A- 3 874 499
- ANONYMOUS: "Coated paper - Wikipedia", 31 December 2020 (2020-12-31), XP055893038, Retrieved from the Internet <URL:https://en.wikipedia.org/w/index.php?title=Coated_paper&oldid=997363633> [retrieved on 20220217]

## Description

### DOMAINE TECHNIQUE

La présente invention se rapporte à une palette humide pour peinture à l'eau (ci-après désignée « palette humide ») qui a pour but de prolonger la durée de vie d'une peinture à l'eau lors d'une session de peinture ou entre les sessions de peinture.

### ARRIÈRE-PLAN TECHNOLOGIQUE

En général, une palette humide comporte une boite comportant une mousse ou éponge saturée d'eau qui, par capillarité, passe au travers d'une feuille de papier, par exemple sulfurisé, sur laquelle est positionnée une peinture. La peinture est alors conservée humide "à ciel ouvert" pendant la session de peinture mais également entre les sessions de peintures avec un couvercle. Une telle solution, conforme au préambule de la revendication 1, est par exemple décrite dans le brevet américain US 5,715,933 A ou dans le brevet américain US 6,302,267 B1.

Le brevet américain US 3,874,499 A décrit, en référence à ses figures 1 à 8, diverses formes d'exécution d'une palette d'artiste qui maintient les peintures à l'eau dans une condition fraîche et exploitable pendant l'utilisation ou le stockage. Cette palette comprend une surface de palette qui fournit une quantité contrôlée d'humidité aux peintures appliquées sur celle-ci. Une structure spécifique est prévue, laquelle comprend un élément de base de palette présentant une surface texturée, alimentée en eau au moyen d'un réservoir placé au-dessus de la surface texturée, et une feuille de revêtement recouvrant la majeure partie de la surface texturée. Cette feuille de revêtement comporte un côté inférieur, absorbant, placé au contact de la surface texturée, et un côté supérieur, traité, qui est perméable à l'eau, mais sensiblement imperméable aux pigments des peintures à l'eau qui sont appliquées sur la feuille de revêtement. L'eau fournie à la surface texturée par le réservoir passe par capillarité de la surface texturée à la feuille de revêtement et imprègne la feuille de revêtement afin de maintenir un niveau d'humidité des peintures à l'eau. La feuille de revêtement peut en particulier être constituée d'un papier peint perméable et résistant à l'eau dont la surface supérieure est traitée avec un matériau perméable à l'eau et empêchant la perméation des pigments contenus dans les peintures à l'eau. En l'occurrence, une émulsion polymère aqueuse à base de latex est utilisée pour traiter la surface supérieure de la feuille de revêtement, laquelle émulsion est appliquée sous forme liquide afin de former, après séchage, une couche uniforme sur la surface supérieure de la feuille de revêtement.

La solution décrite en référence aux figures 1 à 8 du brevet américain US 3,874,499 A ne repose dès lors pas sur l'utilisation d'une palette humide comprenant une structure rétentrice d'eau qui est disposée dans un contenant rempli d'eau et qui s'imprègne et s'humidifie au contact de l'eau, mais sur l'utilisation d'un réservoir qui doit fournir en permanence de l'eau à la surface texturée. Cette configuration n'est pas adéquate dans la mesure où l'alimentation en eau de l'ensemble de la surface texturée ne peut pas être assurée de manière uniforme. Cette solution nécessite de plus que la feuille de revêtement constituée de papier peint soit préalablement humidifiée avant d'être placée sur la surface texturée, en particulier en saturant d'eau la feuille de revêtement sur ses deux faces au moyen d'une éponge humide ou en la passant sous un robinet. La configuration de cette palette est ainsi rendue plus complexe et son utilisation plus fastidieuse et peu optimale.

Le brevet américain US 3,874,499 A décrit également, en référence à sa figure 9, une autre forme d'exécution d'une palette d'artiste qui ne nécessite pas de réservoir alimentant une surface texturée à la base de la feuille de revêtement. Selon cette autre forme d'exécution, le réservoir et la surface texturée sont remplacés par une structure de base rétentrice d'eau, formée d'un matériau rigide absorbant l'eau, laquelle structure de base est traitée ou revêtue sur son fond et ses bords latéraux d'un matériau imperméable à l'eau afin de contenir l'eau à l'intérieur de la structure de base. Cette autre palette est utilisée en fournissant au préalable de l'eau à la structure de base, par sa face supérieure, et en distribuant l'eau à l'intérieur de la structure de base, avant d'appliquer la feuille de revêtement préalablement humidifiée sur la face supérieure de la structure de base.

La solution décrite en référence à la figure 9 du brevet américain US 3,874,499 A ne repose dès lors pas sur l'utilisation d'une palette humide comprenant une structure rétentrice d'eau qui est disposée dans un contenant rempli d'eau et qui s'imprègne et s'humidifie au contact de l'eau, mais sur l'utilisation d'une structure de base combinant les fonctions de contenant et de structure rétentrice d'eau. Une telle structure de base, rigide au demeurant, s'avère dans les faits trop complexe et coûteuse à produire, ce qui n'est pas souhaitable, ce d'autant moins qu'il est nécessaire de remplacer périodiquement la structure rétentrice d'eau.

L'utilisation d'un papier peint comme décrit dans le brevet américain US 3,874,499 A s'avère en tout état de cause inadaptée en pratique, ce type de papier présentant un grammage trop important dépassant typiquement 120 g/m2 et pouvant avoisiner, voire excéder 200 g/m2. Comme exposé ci-dessus, l'utilisation d'un tel papier peint nécessite dès lors que la feuille de revêtement soit préalablement humidifiée et saturée en eau avant de pouvoir appliquer la peinture sur la surface de cette feuille de revêtement, ce qui rend son application peu aisée en pratique.

Le problème des solutions de l'état de la technique comportant un papier perméable à l'eau sont multiples et dépendent des papiers utilisés, qui peuvent avoir un ou plusieurs de ces défauts. La pose du papier sur la surface humide est difficile et très souvent la feuille de papier gondole car les fibres de papier en contact avec l'eau se détendent.

Par ailleurs, relativement fragile, le papier finit par se dégrader jusqu'à faire des petits débris de papier, comme des fines poussières.

En fonction de la peinture, en particulier pour une peinture très fine, le fait de « touiller » la peinture fait pénétrer celle-ci dans le papier ce qui a pour effet de tacher la couche humide. En plus de perdre de la peinture, l'éponge ou la mousse est tâchée et le papier étant légèrement transparent, la surface de travail est donc partiellement salie et devient inexploitable rendant le papier difficilement nettoyable et réutilisable. Ces papiers entrainent par conséquent une surconsommation de peinture, une difficulté à nettoyer et réutiliser ces papiers, et une dégradation des éponges et mousses.

En fonction des papiers utilisés, en particulier les papiers sulfurisés, la peinture ou l'eau à tendance à se regrouper sur la surface, rendant les mélanges et l'utilisation des palettes difficiles. Ceci est dû à une énergie de surface trop faible.

### EXPOSÉ DE L'INVENTION

Un but de la présente invention est de proposer une palette humide capable de garder le plus longtemps la peinture humide lors d'une session de peinture et également entre les sessions de peinture.

Un autre but de la présente invention est d'empêcher que la feuille de papier utilisée comme support humidificateur ne se détériore, ce qui altérerait la qualité de la peinture.

Encore un autre but de l'invention est d'empêcher que la peinture et les pigments contenus dans la peinture (en particulier les plus fins) pénètrent dans la feuille de papier, de sorte à la rendre plus robuste à l'usage, voire permettre et faciliter son nettoyage, le cas échéant, et sa réutilisation dans les meilleures conditions.

Un but additionnel de l'invention est de proposer une palette humide qui permette également de travailler de fines couches de peinture.

Conformément à l'invention telle que définie dans la revendication 1, la palette humide pour peinture à l'eau comprend un contenant plat comportant un rebord périphérique et qui, dans son état opérationnel, contient de l'eau, une structure rétentrice de l'eau, de préférence une éponge ou une mousse, laquelle structure rétentrice est disposée dans le contenant plat et agencée pour s'imprégner et s'humidifier par le contact et l'absorption de l'eau contenue dans le contenant plat, et une feuille de papier perméable à l'eau, positionnée sur la structure rétentrice, et qui, dans son état opérationnel, est en contact avec de la peinture à l'eau appliquée sur une face supérieure de la feuille de papier. Un couvercle peut être adjoint et placé sur le contenant plat, enfermant ainsi la structure rétentrice ainsi que la feuille de papier afin de préserver la peinture entre diverses sessions de peinture.

Selon l'invention, la feuille de papier est une feuille de papier couché une face - ou papier « C1S » (« coated one side » en terminologie anglosaxonne) - qui est résistant à l'état humide (« REH »), papier qui est normalement utilisé pour l'étiquetage, notamment de contenants en verre ou métal, et dont la face supérieure, couchée est exploitée, dans son état opérationnel, comme support pour l'application de la peinture à l'eau.

Divers papiers sont disponibles dans le commerce qui présentent notamment des degrés variables d'absorption de l'eau et de résistance à l'état humide (REH). La Déposante a effectué à cet égard de multiples tests au moyen de divers types de papiers, et les papiers couchés une face (C1S) résistants à l'état humide (REH) s'avèrent être des candidats optimaux pour une application dans le cadre de l'invention en raison notamment de leur bonne capacité à absorber l'eau (du côté non couché), de leur bonne résistance à l'état humide (REH), de l'adéquation du niveau de perméabilité à l'eau du couchage, et de leur bon degré d'imperméabilité face aux pigments usuellement contenus dans les peintures à l'eau. Comme mentionné ci-dessus, les papiers couchés une face (C1S) résistants à l'état humide (REH) sont usuellement utilisés pour des opérations d'étiquetage, notamment de contenants en verre ou métal, par exemple pour l'étiquetage de bouteilles de verre. Dans ce contexte, la face inférieure de ces papiers couchés n'est normalement pas exposée à l'environnement, mais typiquement revêtue d'un adhésif permettant l'application et l'adhésion du papier sur le contenant afin de former des étiquettes. À la connaissance de la Demanderesse, l'utilisation de ce type particulier de papiers dans le contexte d'une palette humide, à savoir comme support humidificateur, n'a pas été envisagée jusqu'à maintenant, encore moins décrite ou suggérée dans l'état de la technique.

Selon l'invention, la feuille de papier couché une face (C1S) est plus particulièrement une feuille de papier couché machine, ou papier « MFC » (« Machine Finished Coated » en terminologie anglosaxonne) ou une feuille de papier couché chrome, ou « couché sur chrome » (« cast coated » en terminologie anglosaxonne), à savoir un papier dont le couchage est effectué au moyen d'un cylindre de chrome poli qui confère au couchage une plus grande brillance et une surface lissée.

Dans une forme d'exécution préférée, la feuille de papier couché une face (C1S) présente un grammage défini selon la norme ISO 536 qui est compris entre 30 g/m² et 100 g/m², préférentiellement entre 50 g/m² et 100 g/m².

La résistance à l'état humide (REH) peut être conférée au papier lors de sa fabrication par l'adjonction de fibres de renfort ou par un traitement approprié qui permet de prévenir le déchirement et le délitement dans l'eau de la feuille de papier.

Dans une forme d'exécution, la feuille de papier couché une face (C1S) est préférentiellement une feuille de papier sans bois, ce qui permet de prévenir tout jaunissement du papier.

Selon l'invention, la feuille de papier couché une face (C1S) présente un indice d'absorption COBB60 mesuré selon la norme ISO 535 du côté de sa face inférieure qui est compris entre 10 g/m² et 25 g/m², ainsi qu'une résistance à la traction à sec mesurée selon la norme ISO 1924-2 qui est comprise entre 50 N/15mm et 100 N/15mm.

Dans une forme d'exécution, la structure rétentrice de l'eau est une mousse ou éponge lisse, notamment une mousse polyvinyle d'alcool (PVA) ou une mousse polyuréthane, qui comporte les caractéristiques requises telle que forte capacité d'absorption, la surface lisse limitant le développement de moisissures.

La palette humide selon l'invention peut être utilisée tout autant avec de la peinture acrylique, de la gouache ou tout autre type de peinture à l'eau, telle de l'aquarelle.

Il est également revendiqué au titre de la revendication indépendante 8 l'utilisation d'une feuille de papier couché une face (C1S) résistant à l'état humide (REH), à savoir d'une feuille de papier couché machine (MFC) ou d'une feuille de papier couché chrome, comme support humidificateur d'une palette humide pour peinture à l'eau, la face couchée de ladite feuille de papier couché une face étant exploitée, dans son état opérationnel, comme support pour l'application d'une peinture à l'eau, notamment de la peinture acrylique, de la gouache, ou de l'aquarelle, la feuille de papier couché une face (C1S) présentant un indice d'absorption COBB60 mesuré selon la norme ISO 535 du côté de sa face inférieure qui est compris entre 10 g/m² et 25 g/m², ainsi qu'une résistance à la traction à sec mesurée selon la norme ISO 1924-2 qui est comprise entre 50 N/15mm et 100 N/15mm. Cette feuille de papier couché une face (C1S) peut présenter à titre préféré les caractéristiques additionnelles précédemment énumérées.

L'invention concerne également, selon la revendication 13, un procédé de mise en oeuvre de la palette humide pour peinture à l'eau selon l'invention, comportant les étapes suivantes :
- verser de l'eau dans le contenant plat puis disposer la structure rétentrice de l'eau dans le contenant plat, ou inversement, la structure rétentrice s'imprégnant et s'humidifiant par le contact et l'absorption de l'eau contenue dans le contenant plat ;
- disposer la feuille de papier perméable à l'eau sur ladite structure rétentrice de sorte que la face supérieure, couchée de la feuille de papier soit exploitée comme support pour l'application de peinture à l'eau ; et
- appliquer la peinture à l'eau sur la couche supérieure, couchée de la feuille de papier.

D'autres aspects de l'invention sont exposés dans la suite de la présente description.

### DESCRIPTION SOMMAIRE DES DESSINS

Les caractéristiques et avantages de l'invention apparaitront plus clairement à la lecture de la description détaillée qui suit de modes de réalisation de l'invention, lesquels sont présentés uniquement à titre d'exemples non limitatifs et sont illustrés par les dessins annexés où la figure 1 représente une vue éclatée d'une palette humide selon la présente invention.

### MODES DE RÉALISATION DE L'INVENTION

Comme illustré à la figure 1, la palette humide comprend un contenant plat 1 comportant un rebord périphérique qui, dans son état opérationnel, contient de l'eau 4. Une structure rétentrice 2 d'eau 4, de préférence une éponge ou une mousse plate, est placée dans le contenant plat 1 pour s'imprégner et s'humidifier par le contact et l'absorption de l'eau 4 contenue dans le contenant plat 1. Une feuille de papier 3 perméable à l'eau est positionnée sur la structure rétentrice 2. Dans l'état opérationnel de la palette, la feuille de papier 3 est en contact avec une peinture à l'eau 5, par exemple une peinture acrylique, qui est appliquée sur la face supérieure de la feuille de papier 3. L'on comprendra donc que la feuille de papier 3 fait ici office de support humidificateur permettant de maintenir la peinture 5 dans un état humide, tout en évitant une contamination directe par la peinture 5 de la structure rétentrice 2.

Selon l'invention, la feuille de papier 3 est une feuille de papier couché une face, ou papier « C1S », qui est résistant à l'état humide (« REH ») dont la face supérieure, couchée est exploitée, dans son état opérationnel, comme support pour l'application de la peinture à l'eau 5. Comme déjà évoqué, ce type particulier de papier est connu et disponible sur le marché, toutefois pour une application toute autre, à savoir l'étiquetage de contenants en verre ou en métal, en particulier de bouteilles en verre. L'utilisation d'un tel papier couché une face (C1S) résistant à l'état humide (REH) comme support humidificateur d'une palette humide n'a pas, à la connaissance de la Demanderesse, été précédemment décrit ou suggéré dans l'état de la technique.

Dans l'exemple illustré, l'on comprendra que la structure rétentrice 2 est saturée d'eau 4 par capillarité, et que l'eau passe au travers de la feuille de papier 3 et hydrate la peinture 5, ici de type acrylique. La peinture est donc conservée humide à « ciel ouvert » pendant la session de peinture, ce qui permet de l'utiliser au-delà de quelques heures.

L'utilisation, selon l'invention, d'une feuille de papier couché une face (C1S) résistant à l'état humide (REH) comme support humidificateur de la palette humide offre l'avantage que la feuille de papier 3 présente un couchage, sur sa face supérieure, destiné à recevoir la peinture à l'eau 5 et dont la perméabilité à l'eau est comparativement moindre que la perméabilité à l'eau de la base de la feuille de papier 3 qui est positionnée au contact de la structure rétentrice 2. De plus, le couchage offre un bon degré d'imperméabilité aux pigments contenus dans la peinture à l'eau 5. Il en résulte donc une structure directionnelle qui assure, d'une part, une bonne humidification de la peinture 5 et prévient, d'autre part, la pénétration des pigments contenus dans la peinture 5 dans la feuille de papier 3, empêchant ainsi la souillure de cette feuille de papier 3 et de la structure rétentrice 2 se trouvant en-dessous.

Il s'avère que le papier couché une face (C1S) résistant à l'état humide (REH) est particulièrement adapté dans la mesure où il permet également d'effectuer un nettoyage éventuel de la face supérieure de la feuille de papier 3 au terme de la session de peinture, et donc une réutilisation de la feuille de papier 3, augmentant d'autant la durée de vie de la feuille de papier 3.

De préférence, la feuille de papier 3 est dotée d'une perméabilité au niveau du couchage permettant de travailler avec des peintures 5 à particules et à pigments très fins. Dans ce contexte, le couchage peut en particulier présenter une structure microporeuse qui permet de limiter l'absorption de la peinture 5 et des pigments dans le papier, tout en laissant passer l'humidité.

Idéalement, la feuille de papier 3 présente une opacité à l'état humide (mesurée selon la norme ISO 2471) qui est supérieure à 80% de sorte que l'humidité n'influe pas négativement sur l'apparence visuelle de la feuille de papier 3.

La structure rétentrice 2 peut avantageusement être une mousse ou une éponge lisse, notamment une mousse polyvinyle d'alcool (PVA) ou une mousse polyuréthane, limitant le développement de moisissures. Un traitement antifongique de la feuille de papier 3 est à cet égard également possible, voire opportun.

La structure rétentrice 2 et la feuille de papier 3 ont préférablement des formes identiques. En particulier, la structure rétentrice 2 et la feuille de papier 3 peuvent être avantageusement gaufrées de manière à créer des cuvettes hydratantes agencées pour recevoir une peinture 5, notamment liquide.

Au contact de l'eau, un papier ordinaire se détend et gondole. Il devient relativement fragile et s'effrite avec le temps. Des petits bouts de papiers peuvent se retrouver dans la peinture. La feuille de papier 3 selon l'invention permet d'éviter ces inconvénients. Une feuille de papier fine et non couché laisserait notamment pénétrer de la peinture ce qui endommagerait la structure rétentrice. Selon l'invention, la feuille 3 est constitué d'un papier résistant à l'état humide (REH) afin d'éviter que la feuille de papier 3 ne se déchire et se délite dans l'eau, ce qui la rendrait inutilisable. Cette résistance à l'état humide (REH) peut être réalisée lors de la fabrication du papier par l'incorporation de fibres de renfort, par exemple synthétiques, ou par adjonction d'additifs de type polyamide-amine-épichlorhydrine (PAE).

Il convient avantageusement d'utiliser du papier dont le grammage (défini selon la norme ISO 536) est compris entre 30 g/m², voire 50 g/m², et 100 g/m², selon la peinture 5 utilisée. La face supérieure de la feuille de papier 3 est au demeurant imprimable, ce qui permet notamment l'impression éventuelle de guides ou mires.

Selon l'invention, la feuille de papier couché une face (C1S) présente un indice d'absorption COBB60 (mesuré selon la norme ISO 535) du côté de sa face inférieure, non couchée, qui est compris entre 10 g/m² et 25 g/m², ainsi qu'une résistance à la traction à sec (mesurée selon la norme ISO 1924-2) qui est comprise entre 50 N/15mm et 100 N/15mm.

La feuille de papier couché une face (C1S) peut plus particulièrement être, dans une première variante d'exécution, une feuille de papier couché machine, ou papier « MFC » (« Machine Finished Coated » en terminologie anglosaxonne). Un exemple d'un tel papier couché machine est par exemple commercialisé par la société Feldmuehle GmbH (www.feldmuehle-uetersen.com) sous la désignation SaxaSet^{®} avec un grammage de 70, 75 ou 80 g/m² (SaxaSet^{®} étant une marque enregistrée de Feldmuehle GmbH).

La feuille de papier couché une face (C1S) peut alternativement être, dans une seconde variante d'exécution, une feuille de papier couché chrome, ou « couché sur chrome » (« cast coated » en terminologie anglosaxonne), à savoir un papier dont le couchage est effectué au moyen d'un cylindre de chrome poli qui confère au couchage une plus grande brillance et une surface lissée. Un exemple d'un tel papier couché chrome est par exemple commercialisé par la société Zanders Paper GmbH (www.zanders.com) sous la désignation Chromolux^{®} 900 E avec un grammage de 80 ou 90 g/m² (Chromolux^{®} étant une marque enregistrée de Zanders Paper GmbH). Ce papier présente également l'avantage d'être un papier sans bois, de grande blancheur et bonne brillance côté couchage (à savoir une blancheur de l'ordre de 89% selon norme ISO 2469 et une brillance supérieure à 57% selon norme ISO 8254-2), et qui ne jaunit pas et offre une bonne robustesse à l'usage.

Les exemples susmentionnés de papiers couchés une face (C1S) résistants à l'état humide (REH) sont indiqués à titre illustratif et d'autres papiers de catégories similaires (couché machine ou couché chrome) pourraient être utilisés, en particulier en fonction des propriétés de la peinture à l'eau 5 utilisée.

Le cas échéant, la face inférieure de la feuille de papier 3 pourrait être additionnellement traitée ou revêtue d'un léger couchage afin de stabiliser la feuille de papier (et éviter par exemple un enroulement sur elle-même ou un étirement de la feuille de papier 3, notamment à cause d'une absorption différenciée entre les faces inférieure et supérieure) et/ou afin d'ajuster le niveau d'absorption en eau de la feuille de papier 3.

Bien entendu, la palette humide selon l'invention peut aussi comporter un couvercle ou autre élément semblable permettant d'enfermer la peinture 5 hermétiquement en dehors des périodes des sessions de peinture quand l'artiste ne peint pas.

L'on comprendra de manière générale que diverses modifications et/ou améliorations évidentes pour l'homme du métier peuvent être apportées aux modes de réalisation décrits dans la présente description sans sortir du cadre de l'invention défini par les revendications annexées.

En particulier, la feuille de papier 3 peut optionnellement être traitée ou revêtue d'un léger couchage sur sa face inférieure afin d'ajuster au besoin le degré d'absorption en eau de la feuille de papier 3 et donc le degré d'humidité de cette feuille, sans que cela n'affecte les propriétés du couchage appliqué sur la face supérieure où la peinture est appliquée.

Enfin, bien qu'il ait été fait référence à l'utilisation d'une peinture acrylique, la palette humide selon l'invention peut être utilisée conjointement avec tout autre type de peinture à l'eau, notamment mais pas exclusivement de la gouache ou de l'aquarelle.

## Revendications

1. Palette humide pour peinture à l'eau comprenant :
- un contenant plat (1) comportant un rebord périphérique et qui, dans son état opérationnel, contient de l'eau (4) ;
- une structure rétentrice (2) de l'eau (4), de préférence une éponge ou une mousse, laquelle structure rétentrice (2) est disposée dans le contenant plat (1) et agencée pour s'imprégner et s'humidifier par le contact et l'absorption de l'eau (4) contenue dans le contenant plat (1) ; et
- une feuille de papier (3) perméable à l'eau (4), positionnée sur ladite structure rétentrice (2), et qui, dans son état opérationnel, est en contact avec de la peinture à l'eau (5) appliquée sur une face supérieure de la feuille de papier (3),
**caractérisée en ce que** la feuille de papier (3) est une feuille de papier couché une face (C1S) résistant à l'état humide (REH) dont la face supérieure, couchée est exploitée, dans son état opérationnel, comme support pour l'application de la peinture à l'eau (5), la feuille de papier couché une face (C1S) étant une feuille de papier couché machine (MFC) ou une feuille de papier couché chrome,
et **en ce que** la feuille de papier couché une face (C1S) présente un indice d'absorption COBB60 mesuré selon la norme ISO 535 du côté de sa face inférieure qui est compris entre 10 g/m² et 25 g/m², ainsi qu'une résistance à la traction à sec mesurée selon la norme ISO 1924-2 qui est comprise entre 50 N/15mm et 100 N/15mm.

2. Palette humide selon la revendication 1, **caractérisée en ce que** la feuille de papier couché une face (C1S) présente un grammage défini selon la norme ISO 536 qui est compris entre 30 g/m² et 100 g/m².

3. Palette humide selon la revendication 2, **caractérisée en ce que** la feuille de papier couché une face (C1S) présente un grammage défini selon la norme ISO 536 qui est compris entre 50 g/m² et 100 g/m².

4. Palette humide selon l'une quelconque des revendications précédentes, **caractérisée en ce que** la feuille de papier couché une face (C1S) est une feuille de papier sans bois.

5. Palette humide selon l'une quelconque des revendications précédentes, dans laquelle la structure rétentrice (2) est une mousse ou une éponge lisse, notamment une mousse polyvinyle d'alcool (PVA) ou une mousse polyuréthane.

6. Palette humide selon la revendication 5, dans laquelle la structure rétentrice (2) est une mousse polyvinyle d'alcool (PVA) ou une mousse polyuréthane.

7. Palette humide selon l'une quelconque des revendications précédentes, comportant en outre un couvercle agencé pour être placé sur le contenant plat (1) et enfermer la structure rétentrice (2) ainsi que la feuille de papier (3) afin de préserver la peinture entre diverses sessions de peinture.

8. Utilisation d'une feuille de papier couché une face (C1S) résistant à l'état humide (REH), à savoir d'une feuille de papier couché machine (MFC) ou d'une feuille de papier couché chrome, comme support humidificateur (3) d'une palette humide pour peinture à l'eau, la face couchée de ladite feuille de papier couché une face (C1S) étant exploitée, dans son état opérationnel, comme support pour l'application d'une peinture à l'eau (5),
la feuille de papier couché une face (C1S) présentant un indice d'absorption COBB60 mesuré selon la norme ISO 535 du côté de sa face inférieure qui est compris entre 10 g/m² et 25 g/m², ainsi qu'une résistance à la traction à sec mesurée selon la norme ISO 1924-2 qui est comprise entre 50 N/15mm et 100 N/15mm.

9. Utilisation selon la revendication 8, **caractérisée en ce que** la feuille de papier couché une face (C1S) présente un grammage défini selon la norme ISO 536 qui est compris entre 30 g/m² et 100 g/m².

10. Utilisation selon la revendication 9, **caractérisée en ce que** la feuille de papier couché une face (C1S) présente un grammage défini selon la norme ISO 536 qui est compris entre 50 g/m² et 100 g/m².

11. Utilisation selon l'une quelconque des revendications 8 à 10, **caractérisée en ce que** la feuille de papier couché une face (C1S) est une feuille de papier sans bois.

12. Utilisation selon l'une quelconque des revendications 8 à 11, pour l'application de peinture acrylique, de gouache, ou d'aquarelle.

13. Procédé de mise en oeuvre d'une palette humide pour peinture à l'eau selon l'une quelconque des revendications 1 à 7, comportant les étapes suivantes :
- verser de l'eau (4) dans le contenant plat (1) puis disposer la structure rétentrice (2) de l'eau (4) dans le contenant plat (1), ou inversement, la structure rétentrice (2) s'imprégnant et s'humidifiant par le contact et l'absorption de l'eau (4) contenue dans le contenant plat (1) ;
- disposer la feuille de papier (3) perméable à l'eau (4) sur ladite structure rétentrice (2) de sorte que la face supérieure, couchée de la feuille de papier (3) soit exploitée comme support pour l'application de peinture à l'eau (5) ; et
- appliquer la peinture à l'eau (5) sur la face supérieure, couchée de la feuille de papier (3).

## Patentansprüche

1. Feuchte Palette für Farbe aus Wasserbasis, umfassend:
- einen flachen Behälter (1), der einen umlaufenden Rand aufweist und der in seinem Betriebszustand Wasser (4) enthält;
- eine Rückhaltestruktur (2) für Wasser (4), vorzugsweise ein Schwamm oder ein Schaumstoff, wobei die Rückhaltestruktur (2) in dem flachen Behälter (1) angeordnet ist und zum sich Durchtränken und sich Befeuchten durch den Kontakt und die Absorption von Wasser (4) eingerichtet ist, das in dem flachen Behälter (1) enthalten ist; und
- ein für Wasser (4) durchlässiges Papierblatt (3), das auf der Rückhaltestruktur (2) positioniert ist und das in seinem Betriebszustand mit der Farbe aus Wasserbasis (5) in Kontakt steht, die auf eine Oberseite des Papierblatts (3) aufgetragen ist,
**dadurch gekennzeichnet, dass** das Papierblatt (3) ein Blatt aus einseitig beschichtetem (C1S) Papier ist, das nässebeständig (REH) ist, dessen beschichtete Oberseite in seinem Betriebszustand als Träger für das Auftragen der Farbe aus Wasserbasis (5) genutzt wird, wobei das Blatt aus einseitig beschichtetem (C1S) Papier ein Blatt aus maschinenbeschichtetem (MFC) Papier oder ein Blatt aus chrombeschichtetem Papier ist,
und dass das Blatt aus einseitig beschichtetem (C1S) Papier aufseiten seiner Unterseite einen gemäß der ISO-Norm 535 gemessenen Absorptionsindex COBB60, der zwischen 10 g/m² und 25 g/m² liegt, sowie eine gemäß der ISO-Norm 1924-2 gemessene Trockenzugfestigkeit vorweist, die zwischen 50 N/15 mm und 100 N/15 mm liegt.

2. Feuchte Palette nach Anspruch 1, **dadurch gekennzeichnet, dass** das Blatt aus einseitig beschichtetem (C1S) Papier ein gemäß der ISO-Norm 536 definiertes Flächengewicht vorweist, das zwischen 30 g/m² und 100 g/m² liegt.

3. Feuchte Palette nach Anspruch 2, **dadurch gekennzeichnet, dass** das Blatt aus einseitig beschichtetem (C1S) Papier ein gemäß der ISO-Norm 536 definiertes Flächengewicht vorweist, das zwischen 50 g/m² und 100 g/m² liegt.

4. Feuchte Palette nach einem der vorstehenden Ansprüche, **dadurch gekennzeichnet, dass** das Blatt aus einseitig beschichtetem (C1S) Papier ein Blatt aus holzfreiem Papier ist.

5. Feuchte Palette nach einem der vorstehenden Ansprüche, wobei die Rückhaltestruktur (2) ein glatter Schaumstoff oder Schwamm ist, insbesondere ein Polyvinylalkohol-Schaumstoff (PVA-Schaumstoff) oder ein Polyurethanschaumstoff.

6. Feuchte Palette nach Anspruch 5, wobei die Rückhaltestruktur (2) ein Polyvinylalkohol-Schaumstoff (PVA-Schaumstoff) oder ein Polyurethanschaumstoff ist.

7. Feuchte Palette nach einem der vorstehenden Ansprüche, die ferner einen Deckel aufweist, der zum Platziertwerden auf den flachen Behälter (1) und Umschließen der Rückhaltestruktur (2) sowie des Papierblatts (3) eingerichtet ist, um die Farbe zwischen verschiedenen Malsitzungen zu erhalten.

8. Verwendung eines Blattes aus einseitig beschichtetem (C1S) Papier, das nässebeständig (REH) ist, nämlich eines Blattes aus maschinenbeschichtetem (MFC) Papier oder eines Blattes aus chrombeschichtetem Papier, als Befeuchterträger (3) einer feuchten Palette für Farbe aus Wasserbasis, wobei die beschichtete Seite des Blattes aus einseitig beschichtetem Papier (C1S) in seinem Betriebszustand als Träger für das Auftragen einer Farbe aus Wasserbasis (5) genutzt wird,
wobei das Blatt aus einseitig beschichtetem (C1S) Papier aufseiten seiner Unterseite einen gemäß der ISO-Norm 535 gemessenen Absorptionsindex COBB60, der zwischen 10 g/m² und 25 g/m² liegt, sowie eine gemäß der ISO-Norm 1924-2 gemessene Trockenzugfestigkeit vorweist, die zwischen 50 N/15 mm und 100 N/15 mm liegt.

9. Verwendung nach Anspruch 8, **dadurch gekennzeichnet, dass** das Blatt aus einseitig beschichtetem (C1S) Papier ein gemäß der ISO-Norm 536 definiertes Flächengewicht vorweist, das zwischen 30 g/m² und 100 g/m² liegt

10. Verwendung nach Anspruch 9, **dadurch gekennzeichnet, dass** das Blatt aus einseitig beschichtetem (C1S) Papier ein gemäß der ISO-Norm 536 definiertes Flächengewicht vorweist, das zwischen 50 g/m² und 100 g/m² liegt.

11. Verwendung nach einem der Ansprüche 8 bis 10, **dadurch gekennzeichnet, dass** das Blatt aus einseitig beschichtetem (C1S) Papier ein Blatt aus holzfreiem Papier ist.

12. Verwendung nach einem der Ansprüche 8 bis 11 zum Auftragen von Acrylfarbe, Gouachefarbe oder Aquarellfarbe.

13. Verfahren zum Ausführen einer feuchten Palette für Farbe aus Wasserbasis nach einem der Ansprüche 1 bis 7, das die folgenden Schritte aufweist:
- Gießen des Wassers (4) in den flachen Behälter (1), dann Anordnen der Rückhaltestruktur (2) des Wassers (4) in dem flachen Behälter (1) oder umgekehrt, wobei sich die Rückhaltestruktur (2) durch den Kontakt und die Absorption von Wasser (4) durchtränkt und befeuchtet, das in dem flachen Behälter (1) enthalten ist;
- Anordnen des für Wasser (4) durchlässigen Papierblatts (3) auf der Rückhaltestruktur (2), sodass die beschichtete Oberseite des Papierblatts (3) als Träger für das Auftragen von Farbe aus Wasserbasis (5) genutzt wird; und
- Auftragen der Farbe aus Wasserbasis (5) auf die beschichtete Oberseite des Papierblatts (3).

## Claims

1. Wet palette for water-based paint including:
- a flat container (1) having a peripheral rim and which, in its operational state, contains water (4);
- a retaining structure (2) for the water (4), preferably a sponge or a foam, which retaining structure (2) is placed in the flat container (1) and arranged to become impregnated and moisten by contact and absorption of the water (4) contained in the flat container (1); and
- a sheet of paper (3) permeable to the water (4), positioned on said retaining structure (2), and which, in its operational state, is in contact with water-based paint (5) applied to an upper side of the sheet of paper (3),
**characterized in that** the sheet of paper (3) is a sheet of one-side coated (C1S) paper, which is wet-strengthened (REH), the coated upper side of which is exploited, in its operational state, as a support for the application of the water-based paint (5), the sheet of one-side coated (C1S) paper being a sheet of machine-finished coated (MFC) paper or a sheet of cast-coated paper,
and **in that** the sheet of one-side coated (C1S) paper has a COBB60 absorption index measured according to ISO standard 535 on the side of its lower side which is between 10 g/m² and 25 g/m², as well as a dry tensile strength measured according to ISO standard 1924-2 which is between 50 N/15 mm and 100 N/15 mm.

2. Wet palette according to claim 1, **characterized in that** the sheet of one-side coated (C1S) paper has a grammage defined according to ISO standard 536 which is comprised between 30 g/m² and 100 g/m².

3. Wet palette according to claim 2, **characterized in that** the sheet of one-side coated (C1S) paper has a grammage defined according to ISO standard 536 which is comprised between 50 g/m² and 100 g/m².

4. Wet palette according to any one of the preceding claims, **characterized in that** the sheet of one-side coated (C1 S) paper is a sheet of wood-free paper.

5. Wet palette according to any one of the preceding claims, wherein the retaining structure (2) is a smooth foam or a smooth sponge, in particular a polyvinyl alcohol (PVA) foam or a polyurethane foam.

6. Wet palette according to claim 5, wherein the retaining structure (2) is a polyvinyl alcohol (PVA) foam or a polyurethane foam.

7. Wet palette according to any one of the preceding claims, further comprising a lid arranged to be placed on the flat container (1) and enclose the retaining structure (2) as well as the sheet of paper (3) to preserve the paint between various painting sessions.

8. Use of a sheet of one-side coated (C1S) paper, which is wet-strengthened (REH), namely a sheet of machine-finished coated (MFC) paper or a sheet of cast-coated paper, as moistening support (3) of a wet palette for water-based paint, the coated side of said sheet of one-side coated (C1S) paper being exploited, in its operational state, as a support for the application of water-based paint (5),
the sheet of one-side coated (C1S) paper having a COBB60 absorption index measured according to ISO standard 535 on the side of its lower side which is between 10 g/m² and 25 g/m², as well as a dry tensile strength measured according to ISO standard 1924-2 which is between 50 N/15 mm and 100 N/15 mm.

9. Use according to claim 8, **characterized in that** the sheet of one-side coated (C1S) paper has a grammage defined according to the ISO standard 536 which is comprised between 30 g/m² and 100 g/m².

10. Use according to claim 9, **characterized in that** the sheet of one-side coated (C1S) paper has a grammage defined according to the ISO standard 536 which is comprised between 50 g/m² and 100 g/m².

11. Use according to any one of claims 8 to 10, **characterized in that** the sheet of one-side coated (C1S) paper is a sheet of wood-free paper.

12. Use according to any one of claims 8 to 11, for the application of acrylic paint, gouache, or watercolor.

13. A method of implementing a wet palette for water-based paint according to any one of claims 1 to 7, comprising the following steps:
- pouring water (4) into the flat container (1) then placing the retaining structure (2) for the water (4) in the flat container (1), or vice versa, the retaining structure (2) becoming impregnated and moistening by the contact and absorption of the water (4) contained in the flat container (1);
- placing the sheet of paper (3) permeable to the water (4) on said retaining structure (2) such that the coated upper side of the sheet of paper (3) is exploited as a support for the application of water-based paint (5); and
- applying the water-based paint (5) on the coated upper side of the sheet of paper (3).
